# EUROPÄISCHE PATENTSCHRIFT

(11) **EP 4 359 632 B1**
(45) Veröffentlichungstag und Bekanntmachung des Hinweises auf die Patenterteilung: **25.03.2026**
(21) Anmeldenummer: 22733653.4
(22) Anmeldetag: 20.06.2022
(51) Int. Cl.: E21B 17/00, E21B 17/02

(54) **EINBAUSATZ, GESTÄNGEROHR, BOHRSTRANG UND VERFAHREN ZUM HERSTELLEN ODER NACHARBEITEN EINES GESTÄNGEROHRES EINES BOHRSTRANGES**
KIT, DRILL TUBE, DRILL STRING AND METHOD OF MAKING OR REFINISHING A DRILL TUBE OF A DRILL STRING
KIT, TUBE DE FORAGE, CHAINE DE FORAGE ET PROCEDE DE FABRICATION OU DE REFINITION D'UN TUBE DE FORAGE D'UNE CHAINE DE FORAGE

(30) Priorität: 25.06.2021 AT 505342021
(43) Veröffentlichungstag der Anmeldung: 01.05.2024
(73) Patentinhaber: think and vision GmbH, 8700 Leoben (AT)
(72) Erfinder: RAMSAUER, Medardus, 5431 Kuchl (AT); KOTOV, Anton, Samara, 443066 (RU)
(74) Vertreter: Beer & Partner Patentanwälte KG
(86) Internationale Anmeldenummer: PCT/EP2022/066699
(87) Internationale Veröffentlichungsnummer: WO 2022/268696

(56) Entgegenhaltungen:
- EP-B1- 2 440 737
- WO-A1-03/012250
- WO-A1-92/04525
- US-A1- 2018 010 401
- US-A1- 2019 136 640

## Beschreibung

Die Erfindung betrifft einen Einbausatz für Gestängerohre eines Rohrstranges, insbesondere Bohrstranges, ein Gestängerohr eines Rohrstranges, insbesondere Bohrstranges, und einen Rohrstrang, insbesondere Bohrstrang.

Die Erfindung betrifft des Weiteren ein Verfahren zum Herstellen oder Nacharbeiten eines Gestängerohres.

WO 92/04525 A1 offenbart ein Einbausatz wie im Oberbegriff des Gegenstands von Anspruch 1.

Ein wesentliches Element bei modernen Bohrprozessen, insbesondere bei Erdöl-, Erdgas- und Geothermiebohrungen, ist die Datenerfassung und die Steuerung der diversen Module des Bohrstranges während des Bohrvorganges, sowie die Energieversorgung von elektrischen Modulen im Bohrstrang. Das Gleiche gilt aber auch für die anschließende Erdöl-, Gas- bzw. Warmwasserproduktion, auf die sich die Erfindung ebenfalls bezieht. Die Bohrindustrie benötigt daher ein System, das eine elektrische Energieübertragung und/oder elektrische oder optische Datenübertragung während des Bohrprozesses oder Produktionsprozesses ermöglicht.

Ein derartiges System soll dabei möglichst unabhängig vom konstruktiven Aufbau der Gestängerohre sein, damit sowohl neue Gestängerohre, als auch bereits vorhandene Gestängerohre damit ausgerüstet werden können.

Gelöst wird diese Aufgabe erfindungsgemäß mit einem Einbausatz mit den Merkmalen des Anspruchs 1.

Gelöst wird diese Aufgabe des Weiteren mit einem Gestängerohr mit den Merkmalen des Anspruchs 12 und mit einem Rohrstrang, insbesondere einem Bohrstrang, mit den Merkmalen des Anspruches 15.

Der erfindungsgemäße Einbausatz weist ein erstes Ende und ein zweites Ende auf, die mittels wenigstens einer Verbindungsleitung miteinander verbunden sind. Eines der beiden Enden wird in einem Pin des Gestängerohres und das andere Ende in einer Box des Gestängerohres angeordnet. Um ein Ende eines Einbausatzes in einem Gestängerohr gegenüber dem anderen Ende eines anzuschließenden Einbausatzes abzudichten, ist am ersten Ende und/oder am zweiten Ende eine Dichtung angeordnet. Schließlich ist an der Umfangsfläche jedes Endes ein das jeweilige Ende gegenüber dem Pin oder der Box abdichtendes Dichtelement angeordnet. Damit ist es möglich, Gestängerohre weitgehend beliebiger Bauart derart auszustatten bzw. nachzurüsten, dass eine elektrische, optische und/oder hydraulische Daten- und/oder Versorgungsleitung eingebaut werden kann, die vom eigentlichen Gestängerohr weitgehend unabhängig ist. D.h., dass die Gestängerohre und deren Verbindungen mit anschließenden Gestängerohren über einen Pin und eine Box nicht geändert werden müssen, wenn sie mit einem erfindungsgemäßen Einbausatz aus- oder nachgerüstet werden.

Es ist, wie durch das erfindungsgemäße Verfahren gemäß Anspruch 18 beansprucht ist, lediglich erforderlich, in einem neuen oder einem bereits vorhandenen, alten Gestängerohr eine geeignete Aufnahme innerhalb des Pins und der Box zu schaffen, indem in diesem Bereich die Rohrinnenfläche so bearbeitet wird, dass die beiden Enden des Einbausatzes zuverlässig und dicht aufgenommen werden können.

Alle Dichtungen, Dichtelemente und Abdichtungen sind erfindungsgemäß so ausgeführt, dass sie den Sicherheitsvorschriften in Verbindung mit elektrischem Strom auf Bohranlagen entsprechen und somit keine weiteren Sicherheitsmaßnahmen mehr getroffen werden müssen.

Weitere bevorzugte Ausführungsformen der Erfindung sind Gegenstand der Unteransprüche.

Die Verbindungsleitung zwischen den beiden Enden könnte erfindungsgemäß bereits selbst eine entsprechend geschützte elektrische, optische oder hydraulische Leitung sein, ist aber bevorzugt ein Rohr, in dem eine elektrische oder optische Leitung aufgenommen ist oder werden kann. Natürlich ist auch eine Leerverrohrung möglich.

Die Verbindungsleitung und insbesondere das Rohr ist in einer weiters bevorzugten Ausführungsform der Erfindung an beiden Enden an jeweils einen Leitungskanal in den Enden angeschlossen. Damit kann die Verbindungsleitung bzw. die in der Verbindungsleitung angeordnete elektrische oder optische Leitung sicher zu einem Verbindungspunkt zwischen den aneinander anschließenden Enden der Einbausätze bzw. Gestängerohre geführt werden.

Insbesondere ist bei der Erfindung bevorzugt, wenn ein Ende des Einbausatzes eine Muffe und das andere Ende ein Spitzende aufweist, und zwischen der Muffe und dem Spitzende eine Dichtung angeordnet ist. Durch das Ineinanderfügen von Muffe und Spitzende ist einerseits eine mechanisch stabile Verbindung und andererseits eine sehr zuverlässige Abdichtung der beiden miteinander zu verbindenden Enden gewährleistet.

Dabei kann das Spitzende in einer bevorzugten Ausführungsform der Erfindung einen ersten und einen zweiten Längsabschnitt aufweisen, wobei der erste Längsabschnitt einen größeren Außendurchmesser als der zweite Längsabschnitt aufweist, wobei die wenigstens eine Verbindungsleitung am ersten Längsabschnitt an den Leitungskanal angeschlossen ist und wobei der Leitungskanal an einer Schulter zwischen dem ersten und dem zweiten Längsabschnitt mündet.

In einer weiters bevorzugten Ausführungsform der Erfindung mündet der Leitungskanal an einer Stirnseite der Muffe, und die wenigstens eine Verbindungsleitung ist an einer der Stirnseite gegenüberliegenden Seite der Muffe an den Leitungskanal angeschlossen.

Diese beiden Ausführungsformen der Erfindung können miteinander kombiniert werden, womit sich die weitere, erfindungsgemäße Möglichkeit bietet, dass die Stirnseite der Muffe und die Schulter voneinander beabstandet sind.

Der dadurch gebildete Raum zwischen dem Spitzende, der Muffe und einem Gestängerohr kann zur Aufnahme wenigstens einer elektrischen, optischen, hydraulischen oder funktechnischen Einrichtung verwendet werden. Insbesondere können in diesem Raum elektrische und/oder optische Einrichtungen, wie Messeinrichtungen, sowie Verbindungen oder Kopplungen zum Verbinden der elektrischen und/oder optischen Leitungen von einem Einbausatz zum nächsten eingebaut werden.

Weitere Merkmale und Vorteile der Erfindung ergeben sich aus der nachfolgenden Beschreibung eines bevorzugten, den Schutzbereich nicht beschränkenden, Ausführungsbeispiels der Erfindung unter Bezugnahme auf die angeschlossenen Zeichnungen. Es zeigt:
- Fig. 1: ein Gestängerohr,
- Fig. 2: eine Ausführungsform eines erfindungsgemäßen Einbausatzes,
- Fig. 3: die Enden des Einbausatzes von Fig. 2 in vergrößertem Maßstab und im Schnitt,
- Fig. 4: den in das Gestängerohr von Fig. 1 eingebauten Einbausatz gemäß Fig. 2 in einem teilweisen Längsschnitt,
- Fig. 5: den eingebauten Einbausatz von Fig. 4 mit weiteren Details, und
- Fig. 6: den Verbindungsbereich von zwei Gestängerohren eines Bohrstranges mit einem erfindungsgemäßen Einbausatz in einem Teilschnitt.

In den Zeichnungen ist eine Ausführungsform eines erfindungsgemäßen Einbausatzes dargestellt, die aber nur beispielhaft ist und, abgesehen von den erfindungsgemäßen Merkmalen, wie sie in den Ansprüchen definiert sind, im Rahmen der vorliegenden Erfindung bezüglich vieler Komponenten auch anders ausgeführt sein kann, ohne dass dies im Folgenden einer besonderen Erwähnung bedarf.

In Fig. 1 ist eine im Stand der Technik an sich übliche Ausführungsform eines Gestängerohres 6 mit erfindungsgemäßen Anpassungen dargestellt. Es versteht sich, dass das Gestängerohr auch anders aufgebaut sein kann, sofern nicht im Folgenden auf spezifische Merkmale des Gestängerohres 6 als unbedingt erforderliche Merkmale hingewiesen wird.

Das Gestängerohr 6 weist in der dargestellten Ausführungsform einen Rohrkörper 2 auf, an dessen einem Ende ein Pin 3 und an dessen anderem Ende eine Box 1 angeordnet ist. Bevorzugt, aber nicht zwingend, sind die Box 1 und der Pin 3 am Rohrkörper 2 angeschweißt. Am Pin 3 ist ein Außengewinde bzw. Zapfengewinde angebracht und in der Box 1 ein Innengewinde bzw. Muffengewinde, wobei die beiden Gewinde bevorzugt Kegelgewinde sind. Durch Einschrauben des Zapfengewindes am Pin 3 in das Muffengewindes in der Box 1 können mehrere Gestängerohre 6 zu einem Bohrstrang zusammengefügt werden, wobei diese Verbindung eine ausreichend zuverlässige Abdichtung zwischen dem Inneren und dem Äußeren des Bohrstranges schafft.

Das Gestängerohr 6 ist in seinem Inneren durchgehend offen, sodass bei aneinandergeschraubten Gestängerohren 6 ein Kanal 8 entsteht, durch den z.B. Spülflüssigkeit von der Bohranlage an der Oberfläche zum Bohrkopf gefördert werden kann. Sofern es sich beim Gestängerohr 6 nicht um einen Bohrstrang handelt, sondern um einen Rohrstrang für die Förderung zum Beispiel von Öl, Gas oder Wasser, kann dieses durch den Kanal 8 im Inneren des Gestängerohre 6 nach oben gefördert werden.

Im dargestellten Ausführungsbeispiel befinden sich im Bereich der Box 1 und des Pin 3 vorzugsweise zylindrische Bohrungen 4, 5, in die ein erstes Ende 17 und ein zweites Ende 18 eines erfindungsgemäßen Einbausatzes 7 eingesetzt werden.

Beim in den Zeichnungen dargestellten, erfindungsgemäßen Einbausatz 7 sind die beiden Enden 17, 18 mittels zweier Verbindungsleitungen 13 verbunden. Es können natürlich auch mehr als zwei Verbindungsleitungen oder nur eine einzige Verbindungsleitung vorhanden sein. Die Verbindungsleitungen 13 sind dicht, beispielsweise mittels einer Dichtung 37, an Leitungskanäle 16 in den Enden 17, 18 angeschlossen.

Auf der den Verbindungsleitungen 13 gegenüberliegenden Seite weist das eine Ende 17 eine Muffe 19 und das andere Ende 18 ein Spitzende 20 auf. Die Muffe 19 und das Spitzende 20 sind kompatibel und können ineinander gesteckt werden, sodass eine Verbindung zwischen zwei aneinander anschließenden Einbausätzen 7 hergestellt werden kann. Um eine dichte Verbindung zwischen der Muffe 19 und dem Spitzende 20 herstellen zu können, weist die Muffe 19 einen Innenwandbereich 21 und das Spitzende 20 einen Außenwandbereich 22 auf. Der Innenwandbereich 21 und der Außenwandbereich 22 sind bevorzugt zylindrisch, können aber auch kegelig oder konkav/konvex sein. Am Außenwandbereich 22 des Spitzendes 20 ist ein Dichtungsring 23 angeordnet. Wenn die Muffe 19 und das Spitzende 20 zusammengesteckt werden, wird über den Dichtungsring 23 eine dichte Verbindung eines Einbausatzes 7 mit einem anschließenden Einbausatz 7 hergestellt.

Alternativ ist es bei der Erfindung aber auch möglich, dass die Dichtung kein separater Teil wie ein Dichtring ist, sondern durch zwei an der Muffe 19 und am Spitzende 20 angeordnete Dichtflächen gebildet wird, die unter Druck aneinander anliegen, womit die Dichtung durch die Dichtflächen an der Muffe 19 und das Spitzende 20 hergestellt wird.

In der Muffe 19 führt der Leitungskanal 16 von der Verbindungsleitung 13 durch das Innere der Muffe 19 bis zu einer Stirnseite 24, die der Verbindungsleitung 13 gegenüberliegt.

Das Spitzende 20 weist einen ersten Längsabschnitt 25 und einen zweiten Längsabschnitt 26 auf, die beide eine im Wesentlichen zylindrische Form aufweisen. Der erste Längsabschnitt 25 weist einen größeren Außendurchmesser als der zweite Längsabschnitt 26 auf. Am Übergang zwischen dem ersten Längsabschnitt 25 und dem zweiten Längsabschnitt 26 wird eine Schulter 27 gebildet. Im Spitzende 20 führt der Leitungskanal 16 von der Verbindungsleitung 13 durch das Innere des Spitzendes 20 bis zur Schulter 27 und mündet dort.

Der Abstand der Mündung des Leitungskanals 16 an der Stirnseite 24 der Muffe 19 und der Mündung des Leitungskanals 16 an der Schulter 27 des Spitzendes 20 von einer Längsachse des Einbausatzes 7 ist vorzugsweise im Wesentlichen gleich groß, wobei unterschiedliche Abstände aber natürlich auch möglich sind.

In der dargestellten Ausführungsform des erfindungsgemäßen Einbausatzes 7 haben die Schulter 27 des Spitzendes 20 und die Stirnseite 24 der Muffe 19 einen Abstand, der groß genug ist, einen Raum 15 zu bilden, in dem elektrische und/oder optische Bauteile angeordnet werden können. Bei diesen Bauteilen kann es sich beispielsweise um Sensoren und elektrische oder elektromagnetische Verbindungen oder Kopplungen handeln, über die eine elektrische Energieübertragung und/oder elektrische oder optische Datenübertragung erfolgen kann, wenn die Muffe 19 und das Spitzende 20 zusammengesteckt sind.

Beispielsweise kann im Raum 15 die in der EP 2 440 737 B1 beschriebene Vorrichtung zum Verbinden von elektrischen Leitungen eingebaut sein, um durch die Verbindungsleitungen 13 und die Leitungskanäle 16 geführten elektrischen Leitungen aneinander anschließender Gestängerohre 6 bzw. Einbausätze 7 miteinander zu verbinden.

Die Abdichtung der Enden 17, 18 zum Gestängerohr 6 hin erfolgt über Dichthülsen 9, 14, die in die Muffe 19 und das Spitzende 20 integriert oder dicht mit diesen verbunden sind. Die Dichthülsen 9, 14 weisen eine Umfangsfläche 11 mit einer zylindrischen Form auf, an der ein Dichtelemente 28 angeordnet ist.

Um die Enden 17, 18 im Pin 3 und in der Box 1 zu befestigen, ist eine Klemmvorrichtung 29 vorgesehen, die im Wesentlichen aus zwei Hülsen 10, 12 besteht, die in Achsrichtung relativ zueinander verschiebbar sind. Jede der Hülsen 10, 12 weist auf der der anderen Hülse 10, 12 zugewandten Seite eine Keilfläche 31, 32 auf. Zwischen den beiden Hülsen 10, 12 sind regelmäßig um den Umfang verteilt Keile 33 angeordnet, die den Keilflächen 31, 32 zugeordnete Keilflächen aufweisen. Die Hülsen 10, 12 können mittels Schrauben 34 gegeneinander verspannt werden, wodurch die Keile 33 radial nach außen verschoben werden und die Klemmvorrichtung 29 jeweils im Pin 3 und in der Box 1 eingespannt wird. Die Klemmvorrichtungen 29, genauer gesagt deren auf der Seite der Muffe 19 bzw. dem Spitzende 20 angeordnete Hülse 10, weisen des Weiteren federnde Vorsprünge 35 auf, die in Ausnehmungen 36 in der Muffe 19 bzw. dem Spitzende 20 einrasten können.

Die Montage eines erfindungsgemäßen Einbausatzes 7 kann zum Beispiel so erfolgen, dass zuerst jeweils eine Klemmvorrichtung 29 in den Pin 3 und die Box 1 eines Gestängerohres 6 eingeschoben wird. Dabei werden die Verbindungsleitungen 13 so weit in Bohrungen 38, 39, die in den Hülsen 10, 12 vorgesehen sind, eingeschoben, bis sie über die Hülse 10 hinausragen. Falls erforderlich, werden die Klemmvorrichtungen 29 dann wieder etwas von einander weg gezogen, um die Verbindungsleitungen 13 zu spannen.

Anschließend werden die Schrauben 34 angezogen, wodurch sich die Hülsen 10, 12 aufeinander zu bewegen und die Keile 33 radial nach außen gedrückt werden, bis die Klemmvorrichtungen 29 im Pin 3 und in der Box 1 festgelegt sind.

Daraufhin können die elektrischen und/oder optischen Leitungen durch die Verbindungsleitungen 13 und die Leitungskanäle 16 in der bereitgestellten Muffe 19 und dem Spitzende 20 durchgeschoben werden. Dann werden die Muffe 19 und das Spitzende 20 in den Pin 3 und die Muffe 1 eingeschoben, bis die Vorsprünge 35 in den Ausnehmungen 36 einrasten, womit die beiden Enden 17, 18 fest im Gestängerohr 6 montiert sind.

Wenn die beiden Enden 17, 18 auf die in den Figuren dargestellte und vorstehend beschriebene Weise im Pin 3 und der Box 1 befestigt sind, wird der Raum 15 durch die Dichtung 23 zwischen der Muffe 19 und dem Spitzende 20, den Dichtelementen 28 zwischen der Umfangsfläche 11 jedes Endes 17, 18 und dem Pin 3 und der Box 1, sowie der Abdichtung an der Schraubverbindung zwischen dem Pin 3 und der Box 1 aneinander anschließender Gestängerohre 6 zur Umgebung, d.h. zum Bereich außerhalb der Gestängerohre 6 einerseits und dem Kanal 8 im Inneren der Gestängerohre 6 andererseits, hin abgedichtet, bleibt zu den Leitungskanälen 16 hin aber offen. Da die Leitungskanäle 16 ihrerseits gegenüber der oder den Verbindungsleitungen 13 gut abgedichtet sind, besteht auch hier keine kritische Verbindung oder Undichtigkeit gegenüber der Umgebung.

Mit dem erfindungsgemäßen Einbausatz lässt sich auf einfache Weise ein von der Geometrie der Gestängerohre 6 weitgehend unabhängige Systemlösung schaffen, mit der Gestängerohre 6 durch die Möglichkeit einer dichten und somit sicheren Möglichkeit zum Verlegen von elektrischen und optischen Leitungen ergänzt werden können.

Der erfindungsgemäße Einbausatz kann nicht nur bei der Herstellung neuer Gestängerohre verwendet werden, sondern auch zum Nachrüsten von bereits länger in Betrieb befindlichen, älteren Gestängerohren.

Dabei ist es lediglich erforderlich, im Pin 3 und in der Box 1 eine Rohrinnenfläche zu bearbeiten und zylindrische Bohrungen 4, 5 herzustellen, in die die beiden Enden 17, 18 des Einbausatzes 7 exakt passen. Da es sich dabei um einen relativ einfachen Bearbeitungsschritt handelt, kann dieser nicht nur in dafür gut ausgestatteten Werkshallen durchgeführt werden, sondern auch an einer Bohranlage vor Ort.

Mit dem erfindungsgemäßen Einbausatz 7 ist es des Weiteren auch möglich, die Gewinde am Pin 3 und in der Box 1 nachzuarbeiten, was in regelmäßigen Abständen aufgrund von Verschleiß oder Beschädigung der Gewinde erforderlich ist. In diesem Fall ist es lediglich notwendig, den Einbausatz 7 aus einem Gestängerohr 6 herauszunehmen, die Gewinde nachzuarbeiten und den Einbausatz 7 wieder in das Gestängerohr 6 einzusetzen. Eine allenfalls erforderliche Verkürzung der Verbindungsleitung 13 zwischen den beiden Enden 17, 18 aufgrund der Verkürzung der Länge des Gestängerohre 6 ist ebenfalls einfach durchführbar.

Somit kann auch das Nacharbeiten der Gewinde von Gestängerohren 6 auf einfache Weise vor Ort durchgeführt werden.

### Bezugszeichenliste:

- 1: Box
- 2: Rohrkörper
- 3: Pin
- 4: zylindrische Bohrung
- 5: zylindrische Bohrung
- 6: Gestängerohr
- 7: Einbausatz
- 8: Kanal
- 9: Dichtungshülse
- 10: Hülse
- 11: Umfangsfläche
- 12: Hülse
- 13: Verbindungsleitung
- 14: Dichtungshülse
- 15: Raum
- 16: Leitungskanäle
- 17: Ende
- 18: Ende
- 19: Muffe
- 20: Spitzende
- 21: Innenwandbereich
- 22: Außenwandbereich
- 23: Dichtungsring
- 24: Stirnseite
- 25: erster Längsabschnitt
- 26: zweiter Längsabschnitt
- 27: Schulter
- 28: Dichtelement
- 29: Klemmvorrichtung
- 30: -
- 31: Keilfläche
- 32: Teilfläche
- 33: Keile
- 34: Schrauben
- 35: Vorsprünge
- 36: Ausnehmungen
- 37: Dichtung
- 38: Bohrung
- 39: Bohrung

## Patentansprüche

1. Einbausatz für Gestängerohre (6) eines Rohrstranges, insbesondere eines Bohrstranges, wobei der Einbausatz ein erstes Ende (17) und ein zweites Ende (18) aufweist, die mittels wenigstens einer Verbindungsleitung (13) miteinander verbunden sind, wobei jedes Ende (17, 18) eine Umfangsfläche (11) aufweist, wobei eines der beiden Enden (18) in einem Pin (3) des Gestängerohres (6) und das andere Ende (17) in einer Box (1) des Gestängerohres (6) angeordnet werden kann, wobei am ersten Ende (17) und/oder am zweiten Ende (18) eine das erste Ende (17) gegenüber dem zweiten Ende (18) eines anzuschließenden Einbausatzes (7) abdichtende Dichtung (23) angeordnet ist, und wobei an der Umfangsfläche (11) jedes Endes (17, 18) ein das jeweilige Ende (17, 18) gegenüber dem Pin (3) oder der Box (1) abdichtendes Dichtelement (28) angeordnet ist, **dadurch gekennzeichnet, dass** wenigstens ein Ende (17, 18), vorzugsweise beide Enden (17, 18), mittels einer Klemmvorrichtung (10, 12) im Pin (3) oder der Box (1) befestigt ist/sind.

2. Einbausatz nach Anspruch 1, **dadurch gekennzeichnet, dass** die wenigstens eine Verbindungsleitung (13) an jeweils einen Leitungskanal (16) in den Enden (17, 18) angeschlossen ist.

3. Einbausatz nach Anspruch 2, **dadurch gekennzeichnet, dass** die Verbindungsleitung (13) über eine Dichtung (37) in Längsrichtung verschiebbar im Leitungskanal (16) aufgenommen ist.

4. Einbausatz nach einem der Ansprüche 1 bis 3, **dadurch gekennzeichnet, dass** ein Ende (17) eine Muffe (19) und das andere Ende (18) ein Spitzende (20) aufweist, und dass zwischen der Muffe (19) und dem Spitzende (20) eine Dichtung (23) angeordnet ist.

5. Einbausatz nach Anspruch 2 und 4, **dadurch gekennzeichnet, dass** das Spitzende (20) einen ersten Längsabschnitt (25) und einen zweiten Längsabschnitt (26) aufweist, dass der erste Längsabschnitt (25) einen größeren Außendurchmesser als der zweite Längsabschnitt (26) aufweist, dass die wenigstens eine Verbindungsleitung (13) am ersten Längsabschnitt (25) an den Leitungskanal (16) angeschlossen ist und dass der Leitungskanal (16) an einer Schulter (27) zwischen dem ersten Längsabschnitt (25) und dem zweiten Längsabschnitt (26) mündet.

6. Einbausatz nach Anspruch 2 und 4 oder 5, **dadurch gekennzeichnet, dass** der Leitungskanal (16) an einer Stirnseite (24) der Muffe (19) mündet, und dass die wenigstens eine Verbindungsleitung (13) an einer der Stirnseite (24) gegenüberliegenden Seite der Muffe (19) an den Leitungskanal (16) angeschlossen ist.

7. Einbausatz nach Anspruch 5 und 6, **dadurch gekennzeichnet, dass** die Stirnseite (24) der Muffe (19) und die Schulter (27) voneinander beabstandet sind.

8. Einbausatz nach einem der Ansprüche 1 bis 7, **dadurch gekennzeichnet, dass** die Umfangsfläche (11) wenigstens eines Endes (17, 18), vorzugsweise beider Enden (17, 18), eine wenigstens abschnittsweise zylindrische Form aufweist.

9. Einbausatz nach Anspruch 8, **dadurch gekennzeichnet, dass** die Umfangsfläche (11) am Spitzende (20) und/oder an der Muffe (19) an einer jeweils das Spitzende (20) und die Muffe (19) umgebenden Dichtungshülse (9, 14) angeordnet ist, an der das Dichtelement (28) angeordnet ist.

10. Einbausatz nach einem der Ansprüche 1 bis 9, **dadurch gekennzeichnet, dass** die Klemmvorrichtung zwei in axialer Richtung verschiebbare und gegeneinander verschraubbare Hülsen (10, 12) aufweist, dass an wenigstens einer der Hülsen (10, 12) eine Keilfläche (31, 32) angeordnet ist, und dass zwischen den Hülsen (10, 12) Keile (33) angeordnet sind, die in radialer Richtung an der Keilfläche (31, 32) verschiebbar sind.

11. Einbausatz nach einem der Ansprüche 2 bis 10, **dadurch gekennzeichnet, dass** in der wenigstens einen Verbindungsleitung (13) und den Leitungskanälen (16) wenigstens eine elektrische, optische oder hydraulisch Leitung angeordnet ist, oder dass die Verbindungsleitung (13) leer ist.

12. Gestängerohr eines Rohrstranges, insbesondere eines Bohrstranges, mit einem Pin (3) und einer Box (1) und einem zwischen dem Pin (3) und der Box (1) angeordneten Rohrkörper (2), **dadurch gekennzeichnet, dass** im Gestängerohr (6) ein Einbausatz (7) nach einem der Ansprüche 1 bis 11 angeordnet ist.

13. Gestängerohr nach Anspruch 12, **dadurch gekennzeichnet, dass** der Pin (3) und die Box (1) zylindrische Bohrungen (4, 5) aufweisen, in denen die Enden (17, 18) des Einbausatzes (7) aufgenommen sind.

14. Gestängerohr nach Anspruch 12 oder 13, **dadurch gekennzeichnet, dass** an wenigstens einem Ende (17, 18), vorzugsweise an beiden Enden (17, 18), des Einbausatzes (7) als Dichtelement (28) wenigstens ein Dichtungsring, vorzugsweise zwei oder mehr Dichtungsringe, angeordnet sind.

15. Rohrstrang, insbesondere Bohrstrang, mit wenigstens zwei miteinander verbundenen Gestängerohren (6) mit einem Pin (3) und einer Box (1) und einem zwischen dem Pin (3) und der Box (1) angeordneten Rohrkörper (2), wobei der Pin (3) und die Box (1) aneinander anschließender Gestängerohre (6) dicht miteinander verbunden sind, **dadurch gekennzeichnet, dass** die Gestängerohre (6) nach einem der Ansprüche 12 bis 14 ausgeführt sind.

16. Rohrstrang nach Anspruch 15, **dadurch gekennzeichnet, dass** zwischen dem Spitzende (20), der Muffe (19) und einem Gestängerohr (6) ein Raum (15), vorzugsweise ein Ringraum, zur Aufnahme wenigstens einer elektrischen, elektronischen oder optischen Einrichtung gebildet ist.

17. Rohrstrang nach Anspruch 16, **dadurch gekennzeichnet, dass** der Raum (15) durch die Dichtung (23) zwischen dem ersten Ende (17) und dem zweiten Ende (18), den Dichtelementen (28) zwischen der Umfangsfläche (11) jedes Endes (17, 18) und dem Pin (3) und der Box (1), sowie der Abdichtung zwischen dem Pin (3) und der Box (1) aneinander anschließender Gestängerohre (6) zur Umgebung hin abgedichtet, zu den Leitungskanälen (16) hin aber offen ist.

18. Verfahren zum Herstellen oder Nacharbeiten eines Gestängerohres (6) eines Rohrstranges, insbesondere eines Bohrstranges, mit einem Pin (3) und einer Box (1) und einem zwischen dem Pin (3) und der Box (1) angeordneten Rohrkörper (2), **dadurch gekennzeichnet, dass** eine Rohrinnenfläche im Pin (3) und in der Box (1) bearbeitet wird, und dass dann ein Einbausatz (7) nach einem der Ansprüche 1 bis 11 in das Gestängerohr (6) eingebaut wird.

19. Verfahren nach Anspruch 18, **dadurch gekennzeichnet, dass** der Pin (3) und die Box (1) ein Gewinde aufweisen, dass das Gewinde nachgearbeitet wird, dass gegebenenfalls die Länge der Verbindungsleitung (13) an die durch die Nacharbeitung verkürzte Länge des Gestängerohres (6) angepasst wird, und dass anschließend der Einbausatz (7) in das Gestängerohr (6) eingebaut wird.

## Claims

1. Installation kit for hollow rods (6) of a pipe string, in particular a drill string, the installation kit having a first end (17) and a second end (18), which are connected to one another by means of at least one connecting line (13), wherein each end (17, 18) has a peripheral surface (11), wherein one of the two ends (18) can be arranged in a pin (3) of the hollow rod (6), and the other end (17) can be arranged in a box (1) of the hollow rod (6), wherein a seal (23) is arranged on the first end (17) and/or on the second end (18) sealing the first end (17) relative to the second end (18) of an installation kit (7) that is to be connected , and wherein a sealing element (28) that seals the respective end (17, 18) relative to the pin (3) or the box (1) is arranged on the peripheral surface (11) of each end (17, 18), **characterized in that** at least one end (17, 18), preferably both ends (17, 18), is/are fastened in the pin (3) or the box (1) by means of a clamping device (10, 12).

2. Installation kit according to claim 1, **characterized in that** the at least one connecting line (13) is connected to respectively one duct (16) in the ends (17, 18).

3. Installation kit according to claim 2, **characterized in that** the connecting line (13) is accommodated to move in the duct (16) in the longitudinal direction via a seal (37).

4. Installation kit according to one of claims 1 to 3, **characterized in that** one end (17) has a pipe coupling (19) and the other end (18) has a spigot end (20), and **in that** a seal (23) is arranged between the pipe coupling (19) and the spigot end (20).

5. Installation kit according to claims 2 and 4, **characterized in that** the spigot end (20) has a first longitudinal section (25) and a second longitudinal section (26), **in that** the first longitudinal section (25) has a larger outside diameter than the second longitudinal section (26), **in that** the at least one connecting line (13) is connected to the duct (16) on the first longitudinal section (25), and **in that** the duct (16) empties onto a shoulder (27) between the first longitudinal section (25) and the second longitudinal section (26).

6. Installation kit according to claims 2 and 4 or 5, **characterized in that** the duct (16) empties onto a front side (24) of the pipe coupling (19), and **in that** the at least one connecting line (13) is connected to the duct (16) on a side of the pipe coupling (19) that is opposite to the front side (24).

7. Installation kit according to claims 5 and 6, **characterized in that** the front side (24) of the pipe coupling (19) and the shoulder (27) are separated from one another.

8. Installation kit according to one of claims 1 to 7, **characterized in that** the peripheral surface (11) of at least one end (17, 18), preferably of both ends (17, 18), has a shape that is cylindrical at least in sections.

9. Installation kit according to claim 8, **characterized in that** the peripheral surface (11) on the spigot end (20) and/or on the pipe coupling (19) is arranged on a sealing sleeve (9, 14) that in each case surrounds the spigot end (20) and the pipe coupling (19), on which sleeve the sealing element (28) is arranged.

10. Installation kit according to one of claims 1 to 9, **characterized in that** the clamping device has two sleeves (10, 12) that can move in the axial direction and that can be screwed against one another, **in that** a wedge surface (31, 32) is arranged on at least one of the sleeves (10, 12), and **in that** wedges (33) that can move in the radial direction on the wedge surface (31, 32) are arranged between the sleeves (10, 12).

11. Installation kit according to one of claims 2 to 10, **characterized in that** at least one electrical, optical, or hydraulic line is arranged in the at least one connecting line (13) and the ducts (16), or **in that** the connecting line (13) is empty.

12. Hollow rod of a pipe string, in particular a drill string, with a pin (3) and a box (1) and a pipe body (2) arranged between the pin (3) and the box (1), **characterized in that** an installation kit (7) is arranged in the hollow rod (6) according to one of claims 1 to 11.

13. Hollow rod according to claim 12, **characterized in that** the pin (3) and the box (1) have cylindrical holes (4, 5), in which the ends (17, 18) of the installation kit (7) are accommodated.

14. Hollow rod according to claim 12 or 13, **characterized in that** at least one sealing ring, preferably two or more sealing rings, are arranged on at least one end (17, 18), preferably on two ends (17, 18), of the installation kit (7) as a sealing element (28).

15. Pipe string, in particular drill string, with at least two hollow rods (6) that are connected to one another with a pin (3) and a box (1) and a pipe body (2) arranged between the pin (3) and the box (1), wherein the pin (3) and the box (1) of interconnecting hollow rods (6) are connected tightly to one another, **characterized in that** the hollow rods (6) are designed according to one of claims 12 to 14.

16. Pipe string according to claim 15, **characterized in that** a space (15), preferably an annular space, is formed for accommodating at least one electrical, electronic, or optical system between the spigot end (20), the pipe coupling (19), and a hollow rod (6).

17. Pipe string according to claim 16, **characterized in that** the space (15) is sealed with respect to the environment, but remains open to the ducts (16), by the seal (23) between the first end (17) and the second end (18), the sealing elements (28) between the peripheral surface (11) of each end (17, 18), and the pin (3) and the box (1), as well as the packing between the pin (3) and the box (1) of interconnecting hollow rods (6).

18. Method for producing or reworking a hollow rod (6) of a pipe string, in particular a drill string, with a pin (3) and a box (1) and a pipe body (2) arranged between the pin (3) and the box (1), **characterized in that** an inside surface of a pipe is machined in the pin (3) and in the box (1), and **in that** then the installation kit (7) according to one of claims 1 to 11 is incorporated into the hollow rod (6).

19. Method according to claim 18, **characterized in that** the pin (3) and the box (1) have a thread, **in that** the thread is reworked, **in that** optionally the length of the connecting line (13) is adapted to the length of the hollow rod (6) that is shortened by the reworking, and **in that** then the installation kit (7) is incorporated into the hollow rod (6).

## Revendications

1. Kit d'installation pour tubes de tige (6) d'un train de tiges, en particulier d'un train de forage, le kit d'installation présentant une première extrémité (17) et une deuxième extrémité (18) qui sont reliées l'une à l'autre au moyen d'au moins une ligne de raccordement (13), chaque extrémité (17, 18) présentant une surface périphérique (11), l'une des deux extrémités (18) pouvant être disposée dans une broche (3) du tube de tige (6) et l'autre extrémité (17) dans un boîtier (1) du tube de tige (6), un joint d'étanchéité (23) étant disposé à la première extrémité (17) et/ou à la deuxième extrémité (18) et assurant l'étanchéité de la première extrémité (17) par rapport à la deuxième extrémité (18) d'un kit d'installation (7) à raccorder , et dans lequel un élément d'étanchéité (28) qui assure l'étanchéité de l'extrémité respective (17, 18) par rapport à la broche (3) ou au boîtier (1) est disposé sur la surface périphérique (11) de chaque extrémité (17, 18), **caractérisé en ce qu'**au moins une extrémité (17, 18), de préférence les deux extrémités (17, 18), est/sont fixée(s) dans la broche (3) ou le boîtier (1) au moyen d'un dispositif de serrage (10, 12).

2. Kit d'installation selon la revendication 1, **caractérisé en ce que** la au moins une ligne de raccordement (13) est raccordée à respectivement un canal de conduite (16) dans les extrémités (17, 18).

3. Kit d'installation selon la revendication 2, **caractérisé en ce que** la ligne de raccordement (13) est logée de manière à pouvoir se déplacer dans le canal de conduite (16) dans la direction longitudinale via un joint d'étanchéité (37).

4. Kit d'installation selon l'une des revendications 1 à 3, **caractérisé en ce qu'**une extrémité (17) comporte un manchon (19) et l'autre extrémité (18) comporte une extrémité pointue (20), et **en ce qu'**un joint d'étanchéité (23) est disposé entre le manchon (19) et l'extrémité pointue (20).

5. Kit d'installation selon les revendications 2 et 4, **caractérisé en ce que** l'extrémité pointue (20) comporte une première section longitudinale (25) et une deuxième section longitudinale (26), **en ce que** la première section longitudinale (25) présente un diamètre extérieur plus grand que la deuxième section longitudinale (26), **en ce que** la au moins une ligne de raccordement (13) est raccordée au canal de conduite (16) à la première section longitudinale (25), et **en ce que** le canal de conduite (16) débouche sur un épaulement (27) entre la première section longitudinale (25) et la deuxième section longitudinale (26).

6. Kit d'installation selon les revendications 2 et 4 ou 5, **caractérisé en ce que** le canal de conduite (16) débouche sur une face frontale (24) du manchon (19), et **en ce que** la au moins une ligne de raccordement (13) est raccordée au canal de conduite (16) sur un côté du manchon (19) opposé à la face frontale (24).

7. Kit d'installation selon les revendications 5 et 6, **caractérisé en ce que** la face frontale (24) du manchon (19) et l'épaulement (27) sont espacés l'un de l'autre.

8. Kit d'installation selon l'une des revendications 1 à 7, **caractérisé en ce que** la surface périphérique (11) d'au moins une extrémité (17, 18), de préférence des deux extrémités (17, 18), présente une forme cylindrique au moins par sections.

9. Kit d'installation selon la revendication 8, **caractérisé en ce que** la surface périphérique (11) sur l'extrémité pointue (20) et/ou au manchon (19) est disposée sur un manchon d'étanchéité (9, 14) qui entoure respectivement l'extrémité pointue (20) et le manchon (19), sur lequel est disposé l'élément d'étanchéité (28).

10. Kit d'installation selon l'une des revendications 1 à 9, **caractérisé en ce que** le dispositif de serrage comporte deux manchons (10, 12) pouvant coulisser dans le sens axial et vissés l'un à l'autre, **en ce qu'**une surface de coin (31, 32) est disposée sur au moins l'un des manchons (10, 12), et **en ce que** des cales (33) pouvant se déplacer dans la direction radiale sur la surface en forme de coin (31, 32) sont disposées entre les manchons (10, 12).

11. Kit d'installation selon l'une des revendications 2 à 10, **caractérisé en ce qu'**au moins une ligne électrique, optique ou hydraulique est disposée dans la au moins une ligne de raccordement (13) et les canaux de conduite (16), ou **en ce que** la ligne de raccordement (13) est vide.

12. Tube de tige d'un train de tiges, en particulier d'un train de forage, avec une broche (3) et un boîtier (1) et un corps de tube (2) disposé entre la broche (3) et le boîtier (1), **caractérisé en ce qu'**un kit d'installation (7) selon l'une des revendications 1 à 11 est disposé dans le tube de tige (6).

13. Tube de tige selon la revendication 12, **caractérisé en ce que** la broche (3) et le boîtier (1) présentent des trous cylindriques (4, 5) dans lesquels sont logées les extrémités (17, 18) du kit d'installation (7).

14. Tube de tige selon la revendication 12 ou 13, **caractérisé en ce qu'**au moins une bague d'étanchéité, de préférence deux ou plusieurs bagues d'étanchéité, sont disposées à au moins une extrémité (17, 18), de préférence aux deux extrémités (17, 18), du kit d'installation (7) en tant qu'élément d'étanchéité (28).

15. Train de tiges, en particulier train de forage, comprenant au moins deux tubes de tiges (6) reliés entre eux, avec une broche (3) et un boîtier (1) et un corps de tube (2) disposé entre la broche (3) et le boîtier (1), dans laquelle la broche (3) et la boîte (1) de tubes de tige (6) adjacents étant reliés de manière étanche l'un à l'autre, **caractérisé en ce que** les tubes de tige (6) sont réalisés selon l'une des revendications 12 à 14.

16. Train de tiges selon la revendication 15, **caractérisé en ce qu'**un espace (15), de préférence un espace annulaire, est formé entre l'extrémité pointue (20), le manchon (19) et un tube de tige (6) pour recevoir au moins un dispositif électrique, électronique ou optique.

17. Train de tiges selon la revendication 16, **caractérisé en ce que** l'espace (15) est étanchéifié par rapport à l'environnement, mais reste ouvert vers les conduits (16), grâce au joint (23) entre la première extrémité (17) et la deuxième extrémité (18), aux éléments d'étanchéité (28) entre la surface périphérique (11) de chaque extrémité (17, 18) et la broche (3) et le boîtier (1), et grâce au joint d'étanchéité entre la broche (3) et le boîtier (1) des tubes de tige (6) adjacents.

18. Procédé de fabrication ou de post-traitement d'un tube de tige (6) d'un train de tiges, en particulier d'un train de forage, avec une broche (3) et un boîtier (1) et un corps de tube (2) disposé entre la broche (3) et le boîtier (1), **caractérisé en ce qu'**une surface intérieure du tube dans la broche (3) et dans le boîtier (1) est usinée, et **en ce qu'**un kit d'installation (7) selon l'une des revendications 1 à 11 est ensuite monté dans le tube de tige (6).

19. Procédé selon la revendication 18, **caractérisé en ce que** la broche (3) et le boîtier (1) présentent un filetage, **en ce que** le filetage est retravaillé, **en ce que**, le cas échéant, la longueur de la ligne de raccordement (13) est adaptée à la longueur raccourcie du tube de rampe (6) suite au post-traitement, et **en ce que** le kit d'installation (7) est ensuite monté dans le tube de tige (6).
